# EUROPÄISCHE PATENTSCHRIFT

(11) **EP 0 424 781 B1**
(45) Veröffentlichungstag und Bekanntmachung des Hinweises auf die Patenterteilung: **20.04.1994**
(21) Anmeldenummer: 90119801.0
(22) Anmeldetag: 16.10.1990
(51) Int. Cl.: D06F 58/08, D06F 58/28

(54) **Haushalt-Wäschetrockner**
Household laundry drier
Sèche-linge domestique

(30) Priorität: 24.10.1989 DE 3935415
(43) Veröffentlichungstag der Anmeldung: 02.05.1991
(73) Patentinhaber: Bosch-Siemens Hausgeräte GmbH, 81669 München (DE)
(72) Erfinder: Zibold, Armin, Dipl.-Ing. (FH), W-7518 Bretten (DE); Grunert, Klaus, Dipl.-Ing. (FH), W-1000 Berlin 28 (DE)

(56) Entgegenhaltungen:
- EP-A- 0 328 250
- GB-A- 1 062 258

## Beschreibung

Die Erfindung betrifft einen Haushalt-Wäschetrockner mit einer horizontal drehbar gelagerten Wäschetrommel und einem Antriebsmotor, der zugleich die Wäschetrommel und einen Ventilator, der zum Transport von an einem Heizkörper vorbeiströmender Luft durch die Wäschetrommel dient, reversierend antreibt und mit einem Programmablauf in mindestens 4 Phasen, nämlich einer Aufheizphase, einer Feuchtigkeits-Austriebsphase, einer Nachtrockenphase und einer Abkühlphase, wobei während der Nachtrockenphase die jeweilige Dauer der Antriebsphasen, in denen der Ventilator mit bestimmungsgemäßer Drehrichtung (Vorzugsrichtung) läuft, länger ist als die jeweilige Dauer der Antriebsphasen mit gegenläufiger Ventilator-Drehrichtung (Gegenrichtung).

Ein derartiger Wäschetrockner ist aus der europäischen Patentanmeldung 328 250 bekannt. Um zu vermeiden, daß bei einem derartigen bekannten Wäschetrockner die in Gegenrichtung sehr viel höher aufgeheizte Trocknungsluft die Wäsche schädigen kann, wird darin festgelegt, daß das Verhältnis der Antriebszeiten in Vorzugsrichtung und in Gegenrichtung größer als 2:1, 4:1 oder 8:1 sein soll. Eine derartige Arbeitsweise trägt zwar zur Wäscheschonung bei, ist jedoch an sich nur nötig, sobald die Wäsche annähernd oder vollständig trocken ist. Eine solche Betriebsweise kann jedoch auch bei abgeschalteter Heizung in der Abkühlphase zu einer Beschleunigung des Trockenprogramms führen.

Der Erfindung liegt die Aufgabe zugrunde, bei einem eingangs genannten Haushalt-Wäschetrockner den Aufwand an Heizenergie gegenüber dem Stand der Technik weiter zu verringern und die zum Trocknen aufzuwendende Zeit weiter zu verkürzen.

Erfindungsgemäß wird diese Aufgabe dadurch gelöst, daß während der Aufheizphase die Dauer der Vorzugsrichtung im Vergleich zur Dauer der Gegenrichtung ein Verhältnis von etwa 1:10 bis etwa 1:50 aufweist. Durch die wesentliche Verlängerung der Einschaltdauer der Gegenrichtung im Vergleich zur Einschaltdauer der Vorzugsrichtung, kann das Temperaturniveau der Trocknungsluft während der Aufheizphase sehr hoch gehalten werden, ohne daß die mit einer erheblichen Menge von Wasser belastete Wäsche Schaden nehmen kann. Einerseits kann das in der Wäsche verbliebene Wasser keine höhere Temperatur als 100°C annehmen und außerdem wird durch die bei weit niedrigeren Temperaturen bereits einsetzende Verdampfungwärme-Entnahme die Temperatur an der Wäsche erheblich unter 100°C gehalten. Das höhere Temperaturniveau während der Aufheizphase läßt jedoch Wäsche und Trocknungssystem in erheblich kürzerer Zeit auf das für die Feuchtigkeits-Austriebsphase erforderliche Temperaturniveau gelangen, so daß diese Aufheizphase wesentlich kürzer wird als beim Stand der Technik. Hierdurch kann das gesamte Trocknungsprogramm erheblich verkürzt werden.

Eine abermalige Verkürzung des Trocknungsprogramms ergibt sich durch eine vorteilhafte Weiterbildung der Erfindung, bei der während der Abkühlphase die Dauer der Vorzugsrichtung im Vergleich zur Dauer der Gegenrichtung ein Verhältnis von etwa 10:1 bis etwa 50:1 aufweist. Während der Abkühlphase ist die Heizung nicht eingeschaltet; es wird nur kühle Luft durch die Wäsche geblasen. Um einerseits das Trommel-Reversieren aufrecht zu erhalten, damit die Wäsche weiterhin nicht verknäult, andererseits aber die Abkühlphase zu beschleunigen, ist es von besonderem Vorteil, das Gebläse in der Vorzugsrichtung länger laufen zu lassen als in der Gegenrichtung.

Desgleichen ist ein solcher Betrieb, wie an sich aus dem Stand der Technik bekannt, während der Nachtrockenphase von Vorteil. Hierfür hat sich als besonders vorteilhaft ein Verhältnis von etwa 5:1 bis etwa 50:1 für die Dauer der Vorzugsrichtung im Vergleich zur Dauer der Gegenrichtung herausgestellt.

Demgegenüber kann der Trocknungsprozeß noch optimaler an die während der Trocknung in der Feuchtigkeits-Austriebsphase allmählich absinkende Restfeuchtigkeit in der Wäsche angepaßt werden. Hierzu kann gemäß einer weiteren Ausbildung der Erfindung ein Verhältnis von etwa 1:5 bis etwa 5:1 für die Dauer der Vorzugsrichtung im Vergleich zur Dauer der Gegenrichtung eingestellt werden. Die Auswahl eines Verhältnisses zwischen den angegebenen Verhältnis-Grenzen kann beispielsweise durch die zu trocknende Wäscheart bestimmt werden. Diese Angabe wird ja beim Einstellen eines Trocknungsprogramms durch Betätigung dafür vorgesehener Handhaben von der Bedienungsperson gemacht. Beispielsweise kann beim Trocknen von Baumwollwäsche, die erheblich höher temperaturbelastbar ist, ein Verhältnis von etwa 1:5 gewählt werden, während zum Trocknen nicht so hoch temperaturbelastbarer Wäsche (z.B. Synthetics) ein Verhältnis von etwa 5:1 gewählt werden kann, bei dem durch längere Einschaltdauer der Vorzugsrichtung im Vergleich zur Gegenrichtung das allgemeine Temperaturniveau niedriger ist. In gleicher Weise können Verhältnis-Wahlen getroffen werden in Abhängigkeit vom Betrag der Anfangs-Restfeuchte in der Wäsche, d.h. von der Drehzahl, mit der die Wäsche zuvor geschleudert worden ist.

In besonders vorteilhafter Weise ist die Erfindung dadurch noch weiterzubilden, daß das Verhältnis im Laufe der Feuchtigkeits-Austriebsphase gleitend oder stufenweise von etwa 1:5 nach etwa 5:1 veränderbar ist. Da die Restfeuchtigkeit im Wäscheposten im Verlaufe der Feuchtigkeits-Austriebsphase abnimmt, kann zur Vergleichmäßigung des in der Wäsche vorhandenen Temperaturniveaus das Einschaltdauer-Verhältnis von anfangs beispielsweise 1:5 nach etwa 5:1 gegen Ende der Feuchtigkeits-Austriebsphase verändert werden.

Anhand des in der Zeichnung dargestellten Ausführungsbeispiels ist die Erfindung nachstehend erläutert. Es zeigen:
- Fig. 1: eine schematische Innenansicht eines Wäschetrockners und
- Fig. 2: eine schematische Ansicht eines Gebläses mit spiralförmigem Gehäuse.

Der in Fig. 1 dargestellt Wäschetrockner hat eine Wäschetrommel 1, die um eine horizontale Achse drehbar gelagert ist. Ihre vordere Trommelöffnung mündet in ein feststehendes Bullauge 2, das an seiner Unterseite eine mit einem Sieb abgedeckte Öffnung zu einem Abluftkanal 3 aufweist, der axial zu einem Gebläserad 4 in das Spiralgehäuse 5 mündet. Das Gebläserad wird von einem Elektromotor 6 angetrieben, auf dessen Ankerwelle sich außer dem Gebläserad 4 auch ein Antriebsritzel befindet, das von einem Riemen 7 teilweise umschlungen wird, der über den Mantel der Wäschetrommel 1 gespannt ist. Die aus der Wäschetrommel abgesaugte Trocknungsluft wird einem Kanalsystem 8 zugeführt, das beispielsweise einen nicht dargestellten Kondensator enthalten kann, um die Feuchtigkeit aus der Abluft auszukondensieren. Im Falle eines Ablufttrockners kann dieses Kanalsystem 8 nicht dargestellte Öffnungen zum Abblasen der Abluft und Ansaugen der Frischluft enthalten. Im Zuluftkanal 9 ist eine Heizeinrichtung 10 angeordnet, die von der Zuluft umströmt wird. Die erwärmte Zuluft gelangt schließlich durch das rückseitige Trommelboden-Sieb 11 in die Wäschetrommel 1 zurück.

Damit der in der Wäschetrommel liegende und zu trocknende Wäscheposten während des Trocknungsprozesses nicht zu einem Knäuel zusammengewickelt wird, hat sich die reversierende Betriebsart der Wäschetrommel als vorteilhaft erwiesen. Im allgemeinen wird das Reversierverhältnis, das ist die Einschaltdauer des Antriebsmotors 6 in Rechtslauf-Richtung der Trommel zur Einschaltdauer in Linkslauf-Richtung, auf 1:1 eingestellt.

In allen Betriebsphasen des Trocknungsprozesses wird die Trommel auf diese Art bewegt. Die erste Betriebsphase ist die sogenannte Aufheizphase und dient zum Einstellen des sogenannten statischen Zustandes mit einem Temperaturniveau, bei dem die zugeführte Heiz-Wärmemenge durch die bei Verdunstung der Wäschefeuchtigkeit aufgenommene Verdunstungs-Wärmemenge aufgewogen wird. Dieser statische Zustand wird in der anschließenden Feuchtigkeits-Austriebsphase eingehalten. Von einem gewissen Betrag der absinkenden Restfeuchte an wird diese aufgenommene Verdunstungs-Wärmemenge so gering, daß das Temperaturniveau in der Wäsche sehr schnell ansteigt. Zu diesem Zeitpunkt beginnt die Nachtrockenphase, die im wesentlichen dadurch gekennzeichnet ist, daß durch Verminderung der zugeführten Wärmemenge das in der Feuchtigkeits-Austriebsphase gehaltene Temperaturniveau im wesentlichen beibehalten wird. In dieser Nachtrockenphase, die im allgemeinen zeitlich gesteuert ist, kann je nach ihrer Dauer die Restfeuchtigkeit in der Wäsche noch auf einen gewünschten Wert gesenkt werden. Am Ende dieser Nachtrockenphase schließt sich die Abkühlphase an, bei der die Trocknungsluft ohne Aufheizung weiterhin durch die Wäsche geblasen wird. Hierdurch kühlt sich die stetig bewegte Wäsche knitterfrei ab. Dies vermeidet andererseits auch unangenehme Berührungen der Hände der Bedienungsperson mit der heißen Wäsche.

Ein Gebläse für die Trocknungsluft ist im allgemeinen ein sogenanntes Radialgebläse, wie in Fig. 2 dargestellt. Darin hat das Gebläserad 4 eine Reihe von wenigstens annähernd radial stehenden Luftschaufeln, welche die zentral auf das Gebläserad treffende Luft zentrifugal abschleudert. Der am Umfang des Gebläserades 4 sich aufbauende Druck fließt über das sich in Drehrichtung des Gebläserades (Vorzugsrichtung VR) sich allmählich spiralförmig erweiternde Gebläsegehäuse 5 in Pfeilrichtung VS ab. Sofern sich das Gebläserad 4 in Gegenrichtung GR dreht, entsteht zwar ebenfalls eine Luftströmung GS, die jedoch wegen der in dieser Drehrichtung ungünstigen Formung des Gebläsegehäuses 5 erheblich kleiner ist als die Vorzugsrichtungs-Strömung VS. Dies ist auch anhand der unterschiedlich langen Pfeile VS und GS deutlich gemacht.

Gemäß der Erfindung wird nun während der Aufheizphase das Verhältnis der Einschaltdauer der Vorzugsrichtung VR im Vergleich zur Einschaltdauer der Gegenrichtung GR auf etwa 1:10 bis etwa 1:50 eingestellt. Hierdurch wird - wie oben bereits erläutert - ein höheres Temperaturniveau der zufließenden Trocknungsluft während der Aufheizphase erreicht, wodurch sich sowohl die feuchtigkeitsbelastete Wäsche als auch das gesamte Trocknungssystem erheblich schneller aufheizt als bei einem Reversierverhältnis von etwa 1:1 gemäß dem bisher üblichen Vorgehen. Sofern der aus der EP-A-328 250 beschriebenen Prozeßablauf angewendet wird, bei dem die Dauer der Vorzugsrichtung im Vergleich zur Dauer der Gegenrichtung ein Verhältnis von mindestens 2:1 aufweist, wird die Aufheizphase gegenüber der bisherigen Praxis sogar verlängert.

Von besonderem Vorteil im Hinblick auf die Verkürzung der gesamten Prozeßdauer ist außerdem ein Verhältnis der Einschaltdauer der Vorzugsrichtung im Vergleich zur Gegenrichtung von etwa 10:1 bis etwa 50:1 während der Abkühlphase. Hierdurch kann der kühlende Luftdurchsatz durch die Wäschetrommel gegenüber dem aus der EP-A-328 250 bekannten Wäschetrockner erheblich gesteigert werden, ohne daß die Wäsche hierdurch Schaden nehmen oder auch nur beim verkürzten Reversieren verknäulen würde.

Während der Nachtrockenphase hat sich ein Reversierverhältnis von 5:1 bis etwa 50:1 als günstig erwiesen, wobei die Einstellung des Verhältnisses auch wiederum von der Art des Wäschepostens abhängig sein kann; bei Baumwollwäsche näher an 5:1, bei Synthetik-Wäsche näher bei 50:1.

Von besonders großem Vorteil ist eine Anpassung des Reversier-Verhältnisses während der Feuchtigkeits-Austriebsphase an den Fortschritt des Trocknungsprozesses. Bei anfänglich hoher Restfeuchtigkeit kann das Temperaturniveau der zufließenden Trocknungsluft verhältnismäßig hoch sein, so daß sich ein Reversier-Verhältnis von etwa 1:5 als günstig erweisen kann. Im Verlaufe des Trocknungs-Fortschritts kann dieses Verhältnis langsam gegen 1:1 verändert werden bzw. über 1:1 hinaus nach etwa 5:1 gegen Ende der Feuchtigkeits-Austriebsphase, an dem die erreichte Restfeuchtigkeit nur noch verhältnismäßig gering (z.B. 20 %) ist.

Die Einstellung des Reversier-Verhältnisses zwischen etwa 1:5 und etwa 5:1 kann allein oder zusätzlich vom zu bearbeitenden Wäscheposten abhängig gemacht werden. Dies betrifft sowohl die Menge der zu trocknenden Wäsche als auch deren Gewebeart. Bei einer großen Menge mit entsprechend großer Menge an Feuchtigkeit kann das Reversierverhältnis näher bei 1:5 liegen als bei einer geringeren Wäschemenge mit einer geringeren Feuchtigkeitsmenge. Entsprechend kann das Reversier-Verhältnis bei 1:5 liegen, wenn der zu bearbeitende Wäscheposten aus einer temperaturfesten Naturfaser besteht, z.B. Baumwolle oder Leinen. Demgegenüber ist eher ein Reversier-Verhältnis gegen 5:1 einzustellen, wenn sich der zu bearbeitende Wäscheposten aus temperaturempfindlicher Wäsche zusammensetzt, z.B. bestimmte Kunstfasern.

## Patentansprüche

1. Haushalt-Wäschetrockner mit einer horizontal drehbar gelagerten Wäschetrommel (1) und einem Antriebsmotor (6), der zugleich die Wäschetrommel und einen Ventilator (4), der zum Transport von an einem Heizkörper (10) vorbeiströmender Luft durch die Wäschetrommel dient, reversierend antreibt und mit einem Programmablauf in mindestens vier Phasen, nämlich einer Aufheizphase, einer Feuchtigkeits-Austriebsphase, einer Nachtrockenphase und einer Abkühlphase, wobei während der Nachtrockenphase die jeweilige Dauer der Antriebsphasen, in denen der Ventilator mit bestimmungsgemäßer Drehrichtung (Vorzugsrichtung) läuft, länger ist als die jeweilige Dauer der Antriebsphasen mit gegenläufiger Ventilator-Drehrichtung (Gegenrichtung), **dadurch gekennzeichnet,** daß während der Aufheizphase die Dauer der Vorzugsrichtung (VR) im Vergleich zur Dauer der Gegenrichtung (GR) ein Verhältnis von etwa 1:10 bis etwa 1:50 aufweist.

2. Haushalt-Wäschetrockner nach Anspruch 1, dadurch gekennzeichnet, daß während der Abkühlphase die Dauer der Vorzugsrichtung (VR) im Vergleich zur Dauer der Gegenrichtung (GR) ein Verhältnis von etwa 10:1 bis etwa 50:1 aufweist.

3. Haushalt-Wäschetrockner nach Anspruch 1 oder 2, dadurch gekennzeichnet, daß während der Nachtrockenphase die Dauer der Vorzugsrichtung (VR) im Vergleich zur Dauer der Gegenrichtung (GR) ein Verhältnis von etwa 5:1 bis etwa 50:1 aufweist.

4. Haushalt-Wäschetrockner nach einem der vorstehenden Ansprüche, dadurch gekennzeichnet, daß während der Feuchtigkeits-Austriebsphase die Dauer der Vorzugsrichtung (VR) im Vergleich zur Dauer der Gegenrichtung (GR) ein Verhältnis von etwa 1:5 bis etwa 5:1 aufweist.

5. Haushalt-Wäschetrockner nach Anspruch 4, dadurch gekennzeichnet, daß das Verhältnis im Laufe der Feuchtigkeits-Austriebsphase gleitend oder stufenweise von etwa 1:5 nach etwa 5:1 veränderbar ist.

## Claims

1. Domestic laundry drier with a washing drum (1), which is borne to be horizontally rotatable, and a drive motor (6), which reversingly and simultaneously drives the washing drum and a fan (4), which serves for the transport of air flowing past a heating element (10) and through the washing drum, and with a program sequence in at least four phases, namely a heating phase, a moisture expulsion phase, a further drying phase and a cooling phase, wherein the respective duration of the drive phases, in which the fan runs with intended direction of rotation (preferred direction), is longer during the further drying phase than the respective duration of the drive phases with opposite direction of fan rotation (opposite direction), characterised thereby, that the duration of the preferred direction (VR) has a ratio of about 1:10 to about 1:50 by comparison with the duration of the opposite direction (GR) during the heating phase.

2. Domestic laundry drier according to claim 1, characterised thereby, that the duration of the preferred direction (VR) has a ratio of about 10:1 to about 50:1 by comparison with the duration of the opposite direction (GR) during the cooling phase.

3. Domestic laundry drier according to claim 1 or 2, characterised thereby, that the duration of the preferred direction (VR) has a ratio of about 5:1 to about 50:1 by comparison with the duration of the opposite direction (GR) during the further drying phase.

4. Domestic laundry drier according to one of the preceding claims, characterised thereby, that the duration of the preferred direction (VR) has a ratio of about 1:5 to about 5:1 by comparison with the duration of the opposite direction (GR) during the moisture expulsion stage.

5. Domestic laundry drier according to claim 4, characterised thereby, that the ratio is variable continuously or in steps from about 1:5 to about 5:1 in the course of the moisture expulsion stage.

## Revendications

1. Sèche-linge ménager comportant un tambour à linge (1) rotatif horizontal, un moteur d'entraînement (6) qui entraîne de manière alternée simultanément le tambour à linge et un ventilateur (4) servant à faire circuler dans le tambour à linge de l'air qui passe sur un élément chauffaut (10) et un programme avec au moins quatre phases, à savoir une phase de chauffage, une phase d'élimination de l'humidité, une phase de postséchage et une phase de refroidissement, la durée des périodes pendant lesquelles le ventilateur est entraîné dans un sens de rotation déterminé (sens préférentiel) pendant la phase de post-séchage étant supérieure à la durée des périodes pendant lesquelles le ventilateur est entraîné dans le sens de rotation opposé (sens opposé), caractérisé par le fait que pendant la phase de chauffage, la durée d'entraînement dans le sens préférentiel (VR) par rapport à la durée d'entraînement dans le sens opposé (GR) se situe dans un rapport compris entre environ 1:10 et environ 1:50.

2. Lave-linge ménager selon la revendication 1, caractérisé par le fait que pendant la phase de refroidissement, la durée d'entraînement dans le sens préférentiel (VR) par rapport à la durée d'entraînement dans le sens opposé (GR) se situe dans un rapport d'environ 10:1 à environ 50:1.

3. Lave-linge ménager selon la revendication 1 ou 2, caractérisé par le fait que pendant la phase de post-séchage, la durée d'entraînement dans le sens préférentiel (VR) par rapport à la durée d'entraînement dans le sens opposé (GR) se situe dans un rapport d'environ 5:1 à environ 50:1.

4. Lave-linge ménager selon l'une des revendications précédentes, caractérisé par le fait que pendant la phase d'élimination de l'humidité, la durée d'entraînement dans le sens préférentiel (VR) par rapport à la durée d'entraînement dans le sens opposé (GR) se situe dans un rapport d'environ 1:5 à environ 5:1.

5. Lave-linge ménager selon la revendication 5, caractérisé par le fait que l'on peut faire varier de manière progressive ou par paliers le rapport d'environ 1:5 à environ 5:1 au cours de la phase d'élimination de l'humidité.
